# FASCICULE DE BREVET EUROPEEN

(11) **EP 3 887 268 B1**
(45) Date de publication et mention de la délivrance du brevet: **21.08.2024**
(21) Numéro de dépôt: 19835453.2
(22) Date de dépôt: 19.11.2019
(51) Int. Cl.: B65D 1/02, B65D 1/46, B65D 23/10

(54) **RÉCIPIENT PLASTIQUE À PANNEAU RENFORCÉ**
KUNSTSTOFFBEHÄLTER MIT VERSTÄRKTER PLATTE
PLASTIC CONTAINER WITH REINFORCED PANEL

(30) Priorité: 26.11.2018 FR 1871831
(43) Date de publication de la demande: 06.10.2021
(73) Titulaire: Sidel Participations, 76930 Octeville-sur-Mer (FR)
(72) Inventeur: BOUKOBZA, Michel, 76930 Octeville-sur-mer (FR)
(74) Mandataire: Sidel Group
(86) Numéro de dépôt international: PCT/FR2019/052750
(87) Numéro de publication internationale: WO 2020/109697

(56) Documents cités:
- EP-A1- 3 309 084
- WO-A1-2010/040081
- JP-A- H09 286 423
- JP-A- H11 130 035
- US-A1- 2013 134 125
- US-A1- 2017 021 956
- US-B1- 6 398 052

## Description

Le domaine de l'invention est celui de la conception et de la fabrication de récipients en matière plastique obtenus par soufflage ou étirage-soufflage dans un moule de formage.

Plus précisément, l'invention concerne un récipient présentant une forme de section sensiblement rectangulaire ou ovale. Ce type de récipient plastique présente généralement au moins une paroi pourvue d'un panneau dit « plat », c'est-à-dire un panneau représentant une surface généralement utilisée pour recevoir une étiquette.

On note qu'on entend par « panneau plat » un panneau effectivement plat, mais aussi un panneau légèrement incurvé ou bombé présentant un ou plusieurs rayons de courbure tels que le panneau paraît plat (par exemple un ou des rayons de courbure supérieurs ou égaux à 100 mm).

Pour assurer une bonne rigidité au récipient, il est connu d'augmenter l'épaisseur de matière dans les parois de récipient. Toutefois, la tendance est particulièrement à la réduction du poids des récipients, et notamment à la diminution de l'épaisseur des parois du récipient.

En effet, en diminuant l'épaisseur des parois et donc la matière consommée, il est possible de réduire le poids des récipients, mais également d'en réduire leur coût de production.

Par ailleurs, la réduction de matière et donc du poids des récipients est bénéfique en termes d'écologie puisque moins de matière plastique est utilisée, et l'énergie nécessaire à la fabrication d'un récipient est également réduite. Cela s'explique notamment par le fait que la pression d'air à injecter pour former un récipient peut être réduite tout en conservant une bonne qualité du récipient obtenu.

Cependant, la diminution de l'épaisseur des parois des récipients engendre des problèmes de tenue mécanique des récipients. Cela est notamment le cas des récipients qui comprennent un panneau plat. En particulier, lorsque le récipient sort du moule de formage, les panneaux plats se déforment, notamment en se gondolant.

Ce phénomène est d'autant plus maqué pour les récipients comprenant, outre le panneau plat, une poignée, la présence de la poignée engendrant une augmentation des contraintes dans la matière plastique, notamment le PET.

Pour éviter la déformation des panneaux plats, au moins deux solutions ont été envisagées.

Une première solution consiste à chauffer les parois du moule qui définissent la forme du récipient formé.

La chauffe des parois du moule, généralement entre 10° et 65° (et plus particulièrement autour de 35°), permet de faciliter la venue de la matière plastique au contact du moule.

Toutefois, la chauffe du moule augmente le phénomène de retrait de la matière plastique en sortie de moule.

Ainsi, si la matière épouse convenablement les parois du moule lors du moulage, elle se rétracte lorsque le récipient formé sort du moule. Il en résulte une perte de la définition des détails du récipient, notamment des détails de motifs structurés comportant des courbes de petits rayons, qui sont les rayons les plus difficiles à obtenir. Le récipient formé correspond alors de manière globale à l'empreinte du moule à l'exception de certains détails qui se forment dans le moule, mais qui disparaissent du récipient sorti du moule suite à la rétractation de la matière.

Autrement dit, le fait de chauffer le moule empêche la matière plastique, notamment le PET, de se figer contre les parois du moule. En sortie de moule, le phénomène de retrait provoque alors la disparition de formes de précision du récipient.

Une deuxième solution, décrite dans la demande de brevet US2017/021956, est de réaliser des moyens de renforcement sur le panneau plat. Ces moyens de renforcement prennent classiquement la forme de rainures pratiquées sur le panneau plat, les rainures étant généralement parallèles les unes aux autres et équidistantes les unes des autres.

Cette deuxième solution permet de conserver un coût de fabrication sensiblement égal à celui d'une fabrication classique.

En revanche, ces rainures, pour être efficaces, présentent le plus souvent une profondeur importante, si bien qu'elles sont visibles sous les étiquettes des récipients.

En outre, ces rainures sont généralement positionnées de telle sorte que la déformation du panneau n'est assurée que selon un unique axe de déformation. Dès lors, une déformation selon un autre axe de déformation est possible. D'une manière générale, lorsque les rainures sont positionnées sensiblement perpendiculairement à l'axe longitudinal du récipient, les déformations sont marquées entre les rainures. En revanche, lorsque les rainures sont positionnées sensiblement parallèlement à l'axe longitudinal du récipient, les déformations sont marquées aux extrémités des rainures.

L'invention a notamment pour objectif de palier les inconvénients de l'art antérieur.

Plus précisément, l'invention a pour objectif de proposer un récipient en matière plastique présentant un panneau plat dont la déformation est limitée, ou au moins contrôlée, pour ne pas engendrer de défaut de qualité qui serait perçu par un consommateur, ainsi que pour permettre l'étiquetage du récipient.

L'invention a également pour objectif de fournir un tel récipient qui soit simple de fabrication, et notamment adaptable à un procédé de fabrication classique.

L'invention a en outre pour objectif de fournir un tel récipient dont le panneau plat présente des moyens de renforcement qui sont invisibles, ou quasiment invisibles, sous l'étiquette.

Ces objectifs, ainsi que d'autres qui apparaîtront par la suite, sont atteints grâce à l'invention, qui a pour objet un récipient plastique du type comprenant un panneau présentant au moins un rayon de courbure supérieur à 100 mm, le panneau présentant des moyens de renforcement, caractérisé en ce que les moyens de renforcement intègrent :
- une rainure périphérique définissant un contour de renforcement ;
- une pluralité de rainures internes s'étendant à l'intérieur du contour de renforcement, chaque rainure interne présentant deux extrémités débouchant chacune dans la rainure périphérique, ou dans une autre rainure interne.

La rainure périphérique permet de délimiter une zone renforcée du panneau plat. Une zone ainsi délimitée assure que les contraintes de déformations y seront concentrées, ce qui permettra d'augmenter la qualité perçue par le consommateur.

Les rainures internes permettent de rigidifier la zone entourée par la rainure périphérique de sorte que l'ensemble du panneau plat soit rigidifié.

De plus, le fait que les rainures internes débouchent soit dans la rainure périphérique, soit dans une autre rainure interne, permet par ailleurs au panneau plat de de contribuer à la conservation de la forme du récipient (c'est-à-dire que le panneau plat contribue à éviter la déformation globale du récipient).

Selon un premier mode de réalisation avantageux, la rainure périphérique définit un contour de renforcement fermé.

Le contour fermé offre un gage de sécurité supplémentaire en termes de résistance à la déformation du panneau plat.

De plus, le contour fermé permet de délimiter une zone d'étiquetage, c'est-à-dire une zone réservée pour le collage de l'étiquette autour des moyens de renforcement.

Selon un autre mode de réalisation avantageux, la rainure périphérique définit un contour de renforcement ouvert.

Un contour de renforcement ouvert permet également de conférer une bonne rigidité au panneau plat. Des ouvertures courtes du contour sont toutefois favorisées par rapport à des ouvertures longues qui augmentent le risque de déformation du panneau plat.

Dès lors, la discontinuité de la rainure périphérique assure cette déformation volontaire du récipient pour l'extraction du produit qu'il contient.

Avantageusement, les rainures internes sont disposées pour former un motif de croisillons.

Le motif de croisillon permet de rigidifier le panneau plat selon plusieurs axes. Ainsi, les croisillons permettent d'augmenter la qualité perçue du récipient par le consommateur. En outre, en cas d'arrachage d'une étiquette, ou de décollement de l'étiquette, le motif de croisillon offre un aspect esthétique au récipient.

Dans ce cas, les rainures internes sont avantageusement rectilignes.

La rectitude des rainures internes participe à la qualité perçue du récipient, et notamment à la rigidité du panneau plat.

En variante, les rainures internes sont curvilignes.

De telles rainures internes conservent alors leur pouvoir de rigidification tout en apportant une fantaisie, notamment dans le cas où l'étiquette est arrachée et fait apparaitre les moyens de renforcement, ou pour les récipients présentant des formes particulières telles que des formes arrondies.

De préférence, les rainures internes comprennent :
- une première série de rainures parallèles entre elles et orientées selon une première direction présentant un angle par rapport à l'axe longitudinal du récipient ;
- une deuxième série de rainures parallèles entre elles selon et orientées selon une seconde direction présentant un angle par rapport à l'axe longitudinal du récipient.

Une telle disposition des rainures internes permet la réalisation du motif de croisillons. En outre, une telle disposition des rainures internes assure un maillage régulier, c'est-à-dire des surfaces entre les rainures internes qui sont sensiblement identiques.

Selon un mode de réalisation préférentiel, la rainure périphérique présente une profondeur comprise entre 0,3 mm et 1,5 mm.

Cette gamme de profondeur permet de conférer à la rainure périphérique à la fois un bon pouvoir de rigidification, sans pour autant être visible sous l'étiquette.

Pour ces mêmes raisons, il est préférable que chaque rainure interne présente une profondeur comprise entre 0,3 mm et 1,5 mm.

Avantageusement, les moyens de renforcement présentent un rapport PRP/PRI compris entre 0,8 et 2,4, avec :
- PRP : profondeur de la rainure périphérique ;
- PRI : profondeur des rainures internes.

Ce rapport entre les profondeurs des rainures internes et de la rainure périphérique permet d'obtenir une bonne homogénéité de rigidification et, notamment, d'éviter que soit la rainure périphérique, soit les rainures internes, ne soient trop souples par rapport les unes par rapport aux autres. Ainsi, on évite un phénomène de rigidité et de souplesse combinée, qui pourrait affecter la bonne qualité perçue du récipient par le consommateur.

De préférence, la rainure périphérique présente une largeur comprise entre 100% et 300% de sa profondeur, et de préférence égale à 200% de sa profondeur, et/ou, chaque rainure interne présente une largeur comprise entre 100% et 300% de sa profondeur, et de préférence égale à 200% de sa profondeur.

Une telle corrélation entre profondeur et largeur des rainures permet d'obtenir des rainures internes et externes présentant une bonne rigidité. La rigidification du panneau plat s'en trouve ainsi améliorée, et sa déformation diminuée.

Avantageusement, le motif en croisillon définit une pluralité de surfaces pleines délimitées chacune par quatre rainures internes, chaque surface pleine présentant une aire comprise entre 150 mm² et 1000 mm².

L'aire des surfaces pleines comprise entre 150 mm² et 1000m² permet à la fois de réaliser un maillage resserré et sans qu'il ne soit trop rigide.

De préférence, un rapport d'aire entre deux surfaces pleines mitoyennes est compris entre 0,5 et 1,5.

Cela permet de s'assurer d'une certaine uniformité de la rigidification du panneau plat tout en autorisant des tolérances de fabrication qui peuvent rendent les aires des surfaces pleines différentes.

De préférence, le récipient plastique comprend une étiquette recouvrant le panneau, les moyens de renforcement s'étendant sur une surface comprise entre 55% et 90% de la surface de l'étiquette.

Ainsi, les moyens de renforcement sont entièrement dissimulés sous l'étiquette.

D'autres caractéristiques et avantages de l'invention apparaîtront plus clairement à la lecture de la description suivante d'un mode de réalisation préférentiel de l'invention, donné à titre d'exemple illustratif et non limitatif, et des dessins annexés parmi lesquels :
[Fig. 1] est une vue de face d'un récipient en matière plastique selon l'invention, le récipient présentant un panneau comprenant des moyens de renforcement ;
[Fig. 2] est une vue schématique de face de moyens de renforcement selon un premier mode de réalisation ;
[Fig. 3] est une vue schématique de face de moyens de renforcement selon un deuxième mode de réalisation ;
[Fig. 4] est une vue schématique de face de moyens de renforcement selon un troisième premier mode de réalisation ;
[Fig. 5] est une vue schématique en coupe des moyens de renforcement, selon un premier mode de réalisation ;
[Fig. 6] est une vue schématique en coupe des moyens de renforcement, selon un second mode de réalisation ;
[Fig. 7] est une vue schématique en coupe des moyens de renforcement, selon un troisième mode de réalisation.

La figure 1 illustre un récipient 1 en matière plastique selon l'invention.

Le récipient 1 comprend un col 11, un fond 12 et un corps 13 joignant le fond 12 et le col 11.

Le col 11 présente un buvant 111 destiné à mettre en relation l'intérieur du récipient 1 avec l'extérieur. Le col 11 présente en outre des moyens de retenue 112 (tels qu'un filet) destinés à coopérer avec des moyens de bouchage (tels qu'un bouchon à vis) non représentés sur la figure 1.

Enfin, le col 11 présente une collerette 113 destinée à permettre la préhension du col 11 en sortie d'une unité de fabrication du récipient 1. Cette collerette 113 est présente sur la préforme à partir de laquelle le récipient 1 est obtenu et sert également à la manipulation de la préforme avant la fabrication du récipient.

Le fond 12 présente un plan 121 de pose sur lequel est destiné à reposer le récipient 1, par exemple sur une table.

Le corps 13 présente une section sensiblement parallélépipédique ayant deux côtés de grande longueur et deux côtés de petite longueur, les côtés de grande longueur et les côtés de petite longueur étant opposées deux à deux.

Sur la figure 1, le récipient 1 est illustré vu de face. La face visible sur la figure 1 présente un panneau 14 destiné notamment à être recouvert par une étiquette 15.

Le panneau 14 présente un rayon de courbure supérieur à 100 mm.

En outre, le corps 13 présente une poignée 131 destinée à faciliter la préhension du récipient 1 par un utilisateur.

Un récipient plat selon l'art antérieur, souvent nommé flacon plat en raison de sa géométrie et notamment de sa section parallélépipédique, peut présenter certains défauts d'aspect et notamment un gondolement de son panneau.

Afin d'éviter cela et de lui conférer une bonne esthétique générale, le récipient 1 selon l'invention comprend des moyens de renforcement 16 du panneau 14.

De préférence, le rapport entre la surface de couverture des moyens de renforcement 16 et la surface totale du panneau 14 est compris entre 55% et 90%.

Tel qu'illustré sur la figure 1, les moyens de renforcement représentent environ 75% de la surface de l'étiquette 15.

D'une manière générale, tel que cela est illustré sur les figures, les moyens de renforcement 16 comprennent une rainure périphérique 160 définissant un contour de renforcement de forme sensiblement rectangulaire, et une pluralité de rainures internes 161, 162. Par convention, dans la suite de la description, on appellera "côté haut" du contour le côté de la forme rectangulaire définie par la rainure périphérique 161 qui est visible en haut de cette forme sur les figures ; on appellera "côté bas", celui qui est visible en bas de cette forme sur les figures ; on appellera "côté gauche", celui qui est visible à la gauche de cette forme sur les figures ; enfin, on appellera "côté droit", celui qui est visible à droite de cette forme sur les figures

Plus particulièrement, tel que cela est illustré sur les figures 1, 2 et 3, la rainure périphérique 160 est continue et définit un contour fermé rectangulaire aux sommets arrondis.

En variante, tel que cela est illustré que la figure, 4, la rainure périphérique 160 est discontinue et définit un contour ouvert.

Par ailleurs, les moyens de renforcement 16 comprennent une pluralité de rainures internes 161, 162 s'étendant selon deux séries, à l'intérieur de la rainure périphérique 160, et pouvant être réalisées de plusieurs manières, illustrées sur les figures 1 à 4.

Selon un premier mode de réalisation illustré sur la figure 1, les rainures internes 161, 162 sont disposées pour former un motif de croisillons définissant une pluralité de surfaces pleines 17 et de surfaces tronquées 18, c'est-à-dire des surfaces coupées par la rainure périphérique 160.

De préférence, chaque surface pleine 17 présente une aire comprise entre 150 mm² et 1000 mm², et un rapport d'aire entre deux surfaces pleines 17 mitoyennes est compris entre 0,5 et 1,5.

Plus précisément, les rainures internes 161, 162 sont toutes rectilignes et réparties selon :
- une première série S1 de rainures internes 161 parallèles entre-elles s'étendant selon une première direction A ;
- une deuxième série S2 de rainures internes 162 parallèles entre-elles s'étendant selon une deuxième direction B perpendiculaire à la première direction A.

De préférence, la première direction A présente un angle par rapport à l'axe X longitudinal du récipient. La seconde direction B est perpendiculaire à la première direction A, de sorte qu'elle présente aussi, mais dans un autre sens, un angle par rapport à l'axe X longitudinal du récipient. En d'autres termes, les rainures internes 161 de la première série S1 sont perpendiculaires aux rainures internes 162 de la seconde série S2.

De préférence, la première direction A présente un angle d'environ 45° par rapport à l'axe X longitudinal du récipient, de sorte que la seconde direction B présente un angle de valeur similaire.

Selon un deuxième mode de réalisation illustré sur la figure 2, les rainures internes 161, 162 de chaque série sont réalisées selon des lignes courbes. Autrement dit, à la différence du premier mode de réalisation, les rainures internes 161, 162 ne s'étendent plus rectilignement.

Plus précisément, les moyens de renforcement 16 selon ce deuxième mode de réalisation comprennent une première série S3 de rainures internes 161 parallèles les unes aux autres et une deuxième série S4 de rainures internes 162 parallèles les unes aux autres, la première série S3 et la deuxième série S4 étant positionnées sensiblement à 90 degrés l'une par rapport à l'autre.

Selon un troisième mode de réalisation illustré sur la figure 3, les rainures internes 161, 162 des moyens de renforcement 16 comprennent une première série S5 de rainures internes 161 parallèles entre elles et une deuxième série S6 de rainures internes 162 parallèles entre elles également, et perpendiculaires à celles de la première série.

A la différence du premier mode de réalisation, les rainures internes 162 de la deuxième série S6 sont disposées en quinconce de part et d'autre d'une rainure interne 161 de la première série S5.

En d'autres termes, tel que cela est illustré de manière schématique sur la figure 3, les rainures internes 161 de la première série S5 relient chacune deux côtés du contour formé par la rainure périphérique 160. Il peut s'agir de deux côtés opposés ou de deux côtés adjacents. Les rainures internes 162 de la seconde série S6, quant à elles, sont disposées, pour certaines, entre deux rainures internes 161 de la première série S5 et, pour d'autres, entre une rainure interne 161 de la première série S5 et l'un ou l'autre des côtés.

Ainsi, l'agencement suivant est représenté sur la figure 3, qui est purement illustratif :
- une première rainure interne 161 de la première série est illustrée avec ses deux extrémités 161a et 161b aboutissant respectivement sur le côté haut et le côté gauche du contour formé par la rainure périphérique 160 ;
- une seconde rainure interne 161 de la première série est illustrée avec ses deux extrémités 161a et 161b aboutissant respectivement sur le côté droit et le côté bas du contour formé par la rainure périphérique 160.
- les rainures internes 162 de la seconde série S6 sont disposées, pour certaines, entre deux rainures internes 161 de la première série S5, et, pour d'autres, entre une rainure interne 161 de la première série S5 et un côté (ou bien encore un sommet du contour).

Il est à noter à ce stade que dans le cas d'une réalisation effective du troisième mode de réalisation, la première série S5 comporterait un nombre de rainures internes 161 nettement supérieur aux deux rainures internes 161 montrées sur la figure 3 ; de façon similaire, une réalisation effective comporterait beaucoup plus de rainures internes 162 de la seconde série S6 que celles montrées sur la figure.

Il convient encore de remarquer que, au lieu d'aboutir sur deux côtés adjacents du contour, une rainure interne 161 de la première série S5 pourrait :
- être disposée sur une diagonale du contour, et aboutir sur deux sommets opposés ou bien encore ;
- avoir l'une de ses extrémités, 161a ou 161b, aboutissant sur un sommet du contour et l'autre, 161b ou 161a, aboutissant sur l'un des côtés opposés à ce sommet ;

Par ailleurs, ou en complément de la remarque précédente, une ou plusieurs rainures internes 161 de la première série S5 pourraient aboutir sur deux côtés opposés du contour, alors qu'une ou plusieurs autres aboutiraient sur des côtés adjacents.

Selon un quatrième mode de réalisation illustré sur la figure 4, la rainure périphérique 160 présente un contour ouvert en plusieurs endroits (sommet(s) et/ou côté(s)) et les moyens de renforcement 16 forment un motif de croisillons semblable à celui de la figure 1. Au moins deux rainures internes supplémentaires164 sont ajoutées s'étendant sensiblement selon l'axe X longitudinal du récipient 1, visible quant à lui sur la figure 1 et dirigé de bas en haut en considérant la position normale d'un récipient posé sur son assise. Dans l'exemple deux rainures seulement ont été ajoutées.

L'ensemble des rainures internes de ce quatrième mode de réalisation permet de former ainsi différentes surfaces, parmi lesquelles au moins :
- une surface triangulaire 171 délimitée soit par une portion de la rainure périphérique 160 et des portions de deux des rainures internes, à savoir deux parmi les rainures internes 161, 162, ou 164, soit par des portions de trois rainures internes 161, 162, 164 ;
- une surface quadrilatérale 172 délimitée soit par une portion de la rainure périphérique 160 et des portions de trois rainures internes 161, 162, 164, soit par des portions de deux rainures internes 161 et de deux rainures internes 162 ;
- une surface pentagonale 173 délimitée soit par une portion de la rainure périphérique 160 et quatre portions de rainures internes 161, 162, 164, soit par cinq portions de rainures internes 161, 162, 164 ;
- une surface hexagonale 174 délimitée, soit par la rainure périphérique 160 et cinq portions de rainures internes 161, 162, 164, soit six portions de rainures internes 162.

En référence aux figures 5, 6 et 7, chaque rainure interne 161, 162, 164 présente une profondeur PRI comprise entre 0,3 mm et 1,5 mm. Avantageusement, chaque rainure interne 161, 162, 164 présente une profondeur PRI de 0,5 mm.

De même, la rainure périphérique 160 présente une profondeur PRP comprise entre 0,3 mm et 1,5 mm. Avantageusement, la profondeur PRP de la rainure périphérique 161, 162, 164 est de 0,8 mm.

Selon un aspect de l'invention, les moyens de renforcement 16 définissent un rapport entre la profondeur PRP de la rainure périphérique 160 et la profondeur PRI des rainures internes 161, 162, 164 compris entre 0,8 et 2,4.

De préférence, le rapport PRP/PRI de la profondeur PRP de la rainure périphérique divisée par la profondeur PRI des rainures internes 161, 162, 164 est égal à 1,6.

Avantageusement, les rainures internes 161, 162, 164 présentent chacune une largeur comprise entre 100% et 300% de leur profondeur PRI et de préférence une largeur égale à 200% de leur profondeur PRI.

De même, la rainure périphérique 160 présente une largeur comprise entre 100% et 300% de sa profondeur PRP et de préférence, égale à 200% de sa profondeur PRP.

Selon une première forme de réalisation illustrée sur la figure 5, les rainures internes 161, 162, 164 présentent une profondeur PRI inférieure à la profondeur PRP de la rainure périphérique 160.

Selon une deuxième forme de réalisation illustrée sur la figure 6, les rainures internes 161, 162, 164 présentent une profondeur PRI égale à la profondeur PRP de la rainure périphérique 160.

Enfin, selon une troisième forme de réalisation illustrée sur la figure 7, les rainures internes 161, 162, 164 présentent une profondeur PRI supérieure à la profondeur PRP de la rainure périphérique 160. Toutefois, selon cette troisième forme de réalisation, les rainures internes 161, 162, 164 présentent à chacune de leurs extrémités débouchant dans la rainure périphérique 160, une portion dégressive 165 permettant que ladite extrémité débouchant dans la rainure périphérique 160 présente une profondeur PRI égale à la profondeur PRP de la rainure périphérique160. Ainsi, toute difficulté de moulage est empêchée grâce aux portions dégressives 165.

Les moyens de renforcement 16 permettent de créer une structure de rigidification empêchant le panneau 14 de se déformer en sortie de moulage, c'est-à-dire lorsque la matière constitutive du récipient 1 est proche de sa température de transition vitreuse à laquelle elle se déforme facilement.

En outre, bien que cela ne soit pas l'objectif premier, lorsque le récipient 1 est refroidi puis rempli et bouché, les moyens de renforcement 16 peuvent participer à la conservation d'une silhouette esthétique du récipient 1 en matière plastique.

En l'absence des moyens de renforcement 16, le récipient 1, notamment le panneau 14, peut se gondoler rendant le récipient 1 inesthétique.

Les moyens de renforcement 16 sont notamment destinés à être recouverts par une étiquette 15 présentant notamment les caractéristiques et/ou la marque du produit contenu dans le récipient 1. Cependant, les moyens de renforcement 16 peuvent également être situés dans une zone du récipient 1 qui présente un panneau non recouvert d'une étiquette 15.

Avantageusement, les dimensions des moyens de renforcement 16 sont inférieures aux dimensions de l'étiquette 15 et présentent plus particulièrement un retrait compris entre 0,5 mm et 1 mm par rapport aux dimensions de l'étiquette, ce qui correspond par exemple à une couverture d'environ 90% de la surface de l'étiquette 15.

Bien que les figures 1 à 4 illustrent des modes de réalisation dans lesquelles la rainure périphérique 160 présente une forme sensiblement rectangulaire, toutes autres formes par exemple ovoïde, ronde ou indéterminées peuvent être utilisées pour former le contour fermé ou ouvert des moyens de renforcement.

De même, les moyens de renforcement 16 peuvent être intégrés à un récipient 1 dépourvu de poignée 131.

Par ailleurs, le récipient 1 selon l'invention peut également présenter une deuxième rainure périphérique, non illustrée sur les figures, entourant la première rainure périphérique 160.

Enfin, les rainures internes 161, 162, 164 peuvent également être à la fois rectilignes pour certaines et courbes pour d'autres.

Le récipient 1 en matière plastique selon l'invention présente comme avantage un meilleur renforcement du panneau 14 que dans l'art antérieur.

En effet, la présence de la rainure périphérique 160 et des rainures internes 161, 162, 164 débouchant dans la rainure périphérique 160 ou dans une autre rainure interne 161, 162, 164, permet de rigidifier le panneau 14 pour éviter notamment qu'il se gondole en sortie du moule.

Par ailleurs, les profondeurs PRP, PRI des rainures périphérique 160 et internes 161, 162, 164 sont choisies de façon à ne pas être visibles lorsque l'étiquette 15 est collée sur le récipient 1.

## Revendications

1. Récipient (1) en matière plastique du type comprenant un panneau (14) présentant au moins un rayon de courbure supérieur à 100 mm, le panneau (14) présentant des moyens de renforcement (16), **caractérisé en ce que** les moyens de renforcement (16) intègrent :
- une rainure périphérique (160) définissant un contour de renforcement ;
- une pluralité de rainures internes (161 ; 162) s'étendant à l'intérieur du contour de renforcement, chaque rainure interne (161 ; 162) présentant deux extrémités (161a ;161b ; 162a ;162b) débouchant chacune dans la rainure périphérique (160), ou au moins l'une (162a ; 162b) dans une autre rainure interne (161).

2. Récipient (1) plastique selon la revendication 1, **caractérisé en ce que** la rainure périphérique (160) définit un contour de renforcement fermé.

3. Récipient (1) plastique selon la revendication 1, **caractérisé en ce que** la rainure périphérique (160) définit un contour de renforcement ouvert.

4. Récipient (1) plastique selon l'une des revendications 1 à 3, **caractérisé en ce que** les rainures internes (161 ; 162) sont disposées pour former un motif de croisillons.

5. Récipient (1) plastique selon l'une des revendications 1 à 4, **caractérisé en ce que** les rainures internes (161 ; 162) sont rectilignes.

6. Récipient (1) plastique selon l'une des revendications 1 à 4, **caractérisé en ce que** les rainures internes (161 ; 162) sont curvilignes.

7. Récipient (1) plastique selon l'une quelconque des revendications précédentes, **caractérisé en ce que** les rainures internes (161 ; 162) comprennent :
- une première série (S1) de rainures internes (161) parallèles entre elles et orientées selon une première direction (A) présentant un angle par rapport à un axe (X) longitudinal du récipient (1) ;
- une deuxième série (S2) de rainures internes (162) parallèles entre elles et orientées selon une seconde direction (B) présentant aussi un angle par rapport à un axe (X) longitudinal du récipient (1).

8. Récipient (1) plastique selon l'une la revendication 7, **caractérisé en ce qu'**il comporte en outre au moins deux rainures internes supplémentaires (164), s'étendant sensiblement selon l'axe (X) longitudinal du récipient (1).

9. Récipient (1) plastique selon l'une quelconque des revendications précédentes, **caractérisé en ce que** la rainure périphérique (160) présente une profondeur (PRP) comprise entre 0,3 mm et 1,5 mm.

10. Récipient (1) plastique selon l'une quelconque des revendications précédentes, **caractérisé en ce que** chaque rainure interne (161 ; 162) présente une profondeur (PRI) comprise entre 0,3 mm et 1,5 mm.

11. Récipient (1) plastique selon l'une quelconque des revendications précédentes, **caractérisé en ce que** les moyens de renforcement (16) présentent un rapport PRP/PRI compris entre 0,8 et 2,4, avec :
- PRP : profondeur de la rainure périphérique (160) ;
- PRI : profondeur des rainures internes (161 ; 162).

12. Récipient (1) plastique selon l'une quelconque des revendications précédentes, **caractérisé en ce que** la rainure périphérique (160) présente une largeur comprise entre 100% et 300% de sa profondeur (PRP), et de préférence égale à 200% de sa profondeur (PRP).

13. Récipient (1) plastique selon l'une quelconque des revendications précédentes, **caractérisé en ce que** chaque rainure interne (161 ; 162 ; 164) présente une largeur comprise entre 100% et 300% de sa profondeur (PRI), et de préférence égale à 200% de sa profondeur (PRI).

14. Récipient (1) plastique selon la revendication 4, **caractérisé en ce que** le motif en croisillon définit une pluralité de surfaces pleines (17) délimitées chacune par quatre portions de rainures internes (161 ; 162), chaque surface pleine (17) présentant une aire comprise entre 150 mm² et 1000 mm².

15. Récipient (1) plastique selon la revendication précédente, **caractérisé en ce qu'**un rapport d'aire entre deux surfaces pleines (17) mitoyennes est compris entre 0,5 et 1,5.

16. Récipient (1) plastique selon l'une quelconque des revendications précédentes, **caractérisé en ce qu'**il comprend une étiquette (15) recouvrant le panneau (14), les moyens de renforcement (16) s'étendant sur une surface comprise entre 55% et 90% de la surface de l'étiquette (15).

## Patentansprüche

1. Kunststoffbehälter (1) des Typs, der eine Platte (14) mit mindestens einem Krümmungsradius von mehr als 100 mm aufweist, wobei die Platte (14) Verstärkungsmittel (16) aufweist, **dadurch gekennzeichnet, dass** die Verstärkungsmittel (16) Folgendes enthalten:
- eine Umfangsnut (160), die eine Verstärkungskontur definiert;
- eine Vielzahl von inneren Nuten (161; 162), die sich innerhalb der Verstärkungskontur erstrecken, wobei jede innere Nut (161; 162) zwei Enden (161a; 161b; 162a; 162b) aufweist, die jeweils in die Umfangsnut (160) münden oder von denen mindestens eine (162a; 162b) in eine andere innere Nut (161) mündet.

2. Kunststoffbehälter (1) nach Anspruch 1, **dadurch gekennzeichnet, dass** die Umfangsnut (160) eine geschlossene Verstärkungskontur definiert.

3. Kunststoffbehälter (1) nach Anspruch 1, **dadurch gekennzeichnet, dass** die Umfangsnut (160) eine offene Verstärkungskontur definiert.

4. Kunststoffbehälter (1) nach einem der Ansprüche 1 bis 3, **dadurch gekennzeichnet, dass** die inneren Nuten (161; 162) so angeordnet sind, dass sie ein Kreuzmuster bilden.

5. Kunststoffbehälter (1) nach einem der Ansprüche 1 bis 4, **dadurch gekennzeichnet, dass** die inneren Nuten (161; 162) geradlinig sind.

6. Kunststoffbehälter (1) nach einem der Ansprüche 1 bis 4, **dadurch gekennzeichnet, dass** die inneren Nuten (161; 162) gekrümmt sind.

7. Kunststoffbehälter (1) nach einem der vorangehenden Ansprüche, **dadurch gekennzeichnet, dass** die inneren Nuten (161; 162) Folgendes umfassen:
- eine erste Reihe (S1) innerer Nuten (161), die parallel zueinander verlaufen und in einer ersten Richtung (A) ausgerichtet sind, die einen Winkel zu einer Längsachse (X) des Behälters (1) aufweist;
- eine zweite Reihe (S2) innerer Nuten (162), die parallel zueinander verlaufen und in einer zweiten Richtung (B) ausgerichtet sind, die ebenfalls einen Winkel zu einer Längsachse (X) des Behälters (1) aufweist.

8. Kunststoffbehälter (1) nach Anspruch 7, **dadurch gekennzeichnet, dass** er ferner mindestens zwei zusätzliche innere Nuten (164) aufweist, die sich im Wesentlichen entlang der Längsachse (X) des Behälters (1) erstrecken.

9. Kunststoffbehälter (1) nach einem der vorangehenden Ansprüche, **dadurch gekennzeichnet, dass** die Umfangsnut (160) eine Tiefe (PRP) zwischen 0,3 mm und 1,5 mm aufweist.

10. Kunststoffbehälter (1) nach einem der vorangehenden Ansprüche, **dadurch gekennzeichnet, dass** jede innere Nut (161; 162) eine Tiefe (PRI) zwischen 0,3 mm und 1,5 mm aufweist.

11. Kunststoffbehälter (1) nach einem der vorangehenden Ansprüche, **dadurch gekennzeichnet, dass** die Verstärkungsmittel (16) ein PRP/PRI-Verhältnis zwischen 0,8 und 2,4 aufweist, wobei:
- PRP: Tiefe der Umfangsnut (160);
- PRI: Tiefe der inneren Nuten (161; 162).

12. Kunststoffbehälter (1) nach einem der vorangehenden Ansprüche, **dadurch gekennzeichnet, dass** die Umfangsnut (160) eine Breite zwischen 100 % und 300 % ihrer Tiefe (PRP) und vorzugsweise von 200 % ihrer Tiefe (PRP) aufweist.

13. Kunststoffbehälter (1) nach einem der vorangehenden Ansprüche, **dadurch gekennzeichnet, dass** jede innere Nut (161; 162; 164) eine Breite zwischen 100 % und 300 % ihrer Tiefe (PRI) und vorzugsweise von 200 % ihrer Tiefe (PRI) aufweist.

14. Kunststoffbehälter (1) nach Anspruch 4, **dadurch gekennzeichnet, dass** das Kreuzmuster eine Vielzahl von Vollflächen (17) definiert, die jeweils durch vier Abschnitte von inneren Nuten (161; 162) begrenzt werden, wobei jede Vollfläche (17) eine Fläche zwischen 150 mm² und 1.000 mm² aufweist.

15. Kunststoffbehälter (1) nach dem vorangehenden Anspruch, **dadurch gekennzeichnet, dass** ein Flächenverhältnis zwischen zwei aneinandergrenzenden Vollflächen (17) zwischen 0,5 und 1,5 beträgt.

16. Kunststoffbehälter (1) nach einem der vorangehenden Ansprüche, **dadurch gekennzeichnet, dass** er ein Etikett (15) umfasst, das die Platte (14) bedeckt, wobei sich die Verstärkungsmittel (16) über eine Fläche zwischen 55 % und 90 % der Fläche des Etiketts (15) erstrecken.

## Claims

1. Recipient (1) made of plastic material comprising a panel (14) with at least one radius of curvature greater than 100 mm, the panel (14) having reinforcing means (16), **characterized in that** the reinforcing means (16) include:
- a peripheral slot (160) defining a reinforcing contour,
- a plurality of inner slots (161; 162) arranged inside the reinforcing contour, each inner slot (161; 162) having two ends (161a; 161b; 162a; 162b), each end opening into the peripheral slot (160), or at least one end (162a; 162b) opening out into another inner slot (161) .

2. Plastic recipient (1) according to Claim 1, **characterized in that** a peripheral slot (160) defines a closed reinforcing contour.

3. Plastic recipient (1) according to Claim 1, **characterized in that** the peripheral slot (160) defines an open reinforcing contour.

4. Plastic recipient (1) according to one of Claims 1 to 3, **characterized in that** the inner slots (161; 162) are arranged to form a lattice pattern.

5. Plastic recipient (1) according to one of Claims 1 to 4, **characterized in that** the inner slots (161; 162) are rectilinear.

6. Plastic recipient (1) according to one of Claims 1 to 4, **characterized in that** the inner slots (161; 162) are curvilinear.

7. Plastic recipient (1) according to any one of the preceding claims, **characterized in that** the inner slots (161; 162) include:
- a first series (S1) of inner slots (161) that are parallel with one another and oriented in a first direction (A) at an angle to a longitudinal axis (X) of the recipient (1),
- a second series (S2) of inner slots (162) that are parallel with one another and oriented in a second direction (B) also at an angle to a longitudinal axis (X) of the recipient (1).

8. Plastic recipient (1) according to Claim 7, **characterized in that** it also has at least two additional inner slots (164) extending substantially along the longitudinal axis (X) of the recipient (1).

9. Plastic recipient (1) according to any one of the preceding claims, **characterized in that** the depth (PRP) of the peripheral slot (160) is between 0.3 mm and 1.5 mm.

10. Plastic recipient (1) according to any one of the preceding claims, **characterized in that** the depth (PRI) of each inner slot (161; 162) is between 0.3 mm and 1.5 mm.

11. Plastic recipient (1) according to any one of the preceding claims, **characterized in that** the ratio (PRP/PRI) of the reinforcing means (16) is between 0.8 and 2.4, where:
- PRP: depth of the peripheral slot (160),
- PRI: depth of the inner slots (161; 162).

12. Plastic recipient (1) according to any one of the preceding claims, **characterized in that** the width of the peripheral slot (160) is between 100% and 300% of the depth (PRP) thereof, and preferably 200% of the depth (PRP) thereof.

13. Plastic recipient (1) according to any one of the preceding claims, **characterized in that** the width of each inner slot (161; 162; 164) is between 100% and 300% of the depth (PRI) thereof, and preferably 200% of the depth (PRI) thereof.

14. Plastic recipient (1) according to Claim 4, **characterized in that** the lattice pattern defines a plurality of full surfaces (17), each of which is delimited by four inner-slot portions (161; 162), each full surface (17) having an area of between 150 mm² and 1000 mm².

15. Plastic recipient (1) according to the preceding claim, **characterized in that** the ratio between the areas of two adjoining full surfaces (17) is between 0.5 and 1.5.

16. Plastic recipient (1) according to any one of the preceding claims, **characterized in that** it includes a label (15) covering the panel (14), the reinforcing means (16) extending over a surface covering between 55% and 90% of the surface of the label (15).
